# FASCICULE DE BREVET EUROPEEN

(11) **EP 0 016 667 B1**
(45) Date de publication et mention de la délivrance du brevet: **02.03.1983**
(21) Numéro de dépôt: 80400187.3
(22) Date de dépôt: 06.02.1980
(51) Int. Cl.: C25B 9/00

(54) **Electrolyseur du type filtre-presse et procédé pour son démontage**
Elektrolysezelle des Filterpressentyps und Verfahren zu ihrer Demontage
Filter-press electrolytic cell and process for dismantling it

(30) Priorité: 07.02.1979 FR 7903797
(43) Date de publication de la demande: 01.10.1980
(73) Titulaire: CREUSOT-LOIRE, F-75008 Paris (FR)
(72) Inventeur: Pere, Gérard, F-71670 Le Breuil (FR)
(74) Mandataire: Dupuy, Louis

## Description

La présente invention concerne un électrolyseur constitué par un empilage de cellules entouré d'une enceinte tubulaire horizontale.

Les électrolyseurs, tels que ceux destinés à la production industrielle d'hydrogène et d'oxygène par électolyse de l'eau, sont constitués par un empilage d'un très grand nombre de cellules élémentaires, ledit empilage étant placé dans une enceinte tubulaire, généralement pressurisée et cylindrique.

On connaît des électrolyseurs, tel que celui décrit dans le brevet français 2.394.620, qui comportent une enceinte tubulaire horizontale en béton, donc fixe en position. Afin de procéder à l'entretien des cellules, on est obligé de démonter toutes les tuyauteries et accessoires d'ingénierie formant l'environnement de l'empilage de cellules, puis d'extraire ledit empilage de son enceinte en béton. Une telle opération est extrêmement longue et donc très préjudiciable au rendement de l'installation.

Il paraît donc bien plus avantageux d'utiliser, comme c'est par exemple le cas de l'électrolyseur décrit dans le brevet allemand 396.221, une enceinte tubulaire comportant un socle fixe vertical sur lequel vient s'assembler l'extrémité ouverte d'un tube clos à son autre extrémité, et de rendre ce tube clos amovible par translation horizontale, par exemple à l'aide de rails comme c'est le cas, dans un tout autre domaine de la technique, pour les filtres Kelly (cf. "Chemical Engineers Handbook-Mac Grawe Hill-5e édition-page 19-70").

La présente invention se rapporte à un électolyseur dont l'enceinte peut être rapidement et aisément démontée, afin de permettre l'entretien de ses cellules avec le minimum de perte de temps. Un électrolyseur selon l'invention est constitué par un empilage de cellules élémentaires d'électrolyse, ledit empilage étant entouré d'une enceinte destinée à être pressurisée comportant un socle fixe vertical auquel est fixée la base de l'empilage et un corps tubulaire horizontal amovible entourant totalement ledit empilage et monté sur un premier dispositif de roulement horizontal, et il est caractérisé en ce que ledit empilage repose sur ledit corps tubulaire par l'intermédiaire d'un second dispositif de roulement horizontal et en ce que ledit premier dispositif de roulement est disposé sur un socle fixe horizontal de façon à découvrir entièrement l'empilage lors de l'ouverture de l'enceinte.

La présente invention concerne également un procédé de démontage d'un électrolyseur de ce type, caractérisé en ce qu'il consiste à enlever ledit corps tubulaire par translation horizontale et à placer, au fur et à mesure dudit enlèvement, des cales de soutien sous le corps de la pile de cellules d'électrolyse laissé à nu par ledit enlèvement.

L'invention sera mieux comprise à l'aide de la description suivant d'un exemple de réalisation, en référence aux dessins annexés dans lesquels:
la figure 1 représente schématiquement un électrolyseur conforme à l'invention, son enceinte tubulaire étant en position de fermeture;
figure 2 représente schématiquement l'électrolyseur de la figure 1, avec son enceinte tubulaire en cours d'ouverture;
figure 3 est une coupe schématique axiale de l'électrolyseur de l'invention suivant la ligne AA' de la figure 1.

En se reportant à l'ensemble des figures 1 et 3, l'électrolyseur de l'invention est constitué d'un empilage horizontal 4 d'un très grand nombre de cellules élémentaires d'électrolyse, cet empilage étant maintenu en place sur le socle de base 2 à l'aide de la plaque de maintien 14 et de huit tirants 3.

La plaque de base 2 de l'électrolyseur est verticale et est fixée à demeure à un socle horizontale 8 constituant le chassis de l'appareil. Par ailleurs, l'empilage 4 est entouré d'un corps cylindrique 1 horizontale et amovible venant, en position de fermeture telle que représentée sur la figure 1, s'accoler contre la plaque de base 2, l'ensemble (1, 2) constituant l'enceinte de l'électrolyseur. L'empilage 4 repose sur deux rampes de roulement 5, elles-mêmes reposant sur la partie inférieure de l'enveloppe 1 par l'intermédiare de galets de roulement 6 et de galets de guidage latéraux 11. Par ailleurs, l'enveloppe cylindrique 1 repose elle-même, par des pieds 15, sur le socle horizontal 8 par l'intermédiaire de galets porteurs 7 portés par les pieds 15, et de galets de guidage latéraux 13 également portés par les pieds 15.

Comme on le voit sur la figure 1, l'enveloppe 1 est attachée, par une fixation 16 a un cable horizontale 9 plaçé dans le creux du socle 8, et s'entourant autour d'une poulie motrice 10 et d'une poulie de renvoi 17, de manière à pouvoir exercer sur l'enveloppe 1 une traction horizontale vers la droite ou vers la gauche permettant respectivement l'ouverture et la fermeture de l'enceinte de l'électrolyseur, comme il sera montré en référence à la figure 2.

La figure 2 montre l'opération d'ouverture de l'enceinte par dégagement latéral de l'enveloppe tubulaire 1.

Pour cette opération, on entraîne la poulie motrice 10 dans le sens des aiguilles d'une montre, ce qui tire la partie tubulaire 1 vers la droite. L'enveloppe 1 se déplace alors en roulant par l'intermédiaire des galets 7 sur le socle 8, la partie de l'empilage 4 restant à l'intérieur de l'enveloppe 1 étant soutenue à l'aide des galets de roulement 6. Par ailleurs, conformément à l'invention, on place, au fur et à mesure de l'ouverture de l'enceinte de l'électrolyseur, des cales de soutien 12 sous la partie apparente de l'empilage 4 comme figuré sur le dessin.

Le positionnement des cales 12 au fur et à mesure de l'ouverture de l'enceinte peut être soit manuel soit automatique : par exemple, les cales 12 peuvent être des cales parallèlépipé- diques couchées lorsque l'enveloppe 1 les recouvre sur le socle 8, et se relevant, par un dispositif classique de déclenchement à ressort, lorsque ladite enveloppe cylindrique 1 ne les recouvre plus.

## Revendications

1. Electrolyseur constitué par un empilage (4) de cellules élémentaires d'électrolyse, ledit empilage étant entouré d'une enceinte destinée à être pressurisée comportant un socle fixe vertical (2) auquel est fixée la base de l'empilage et un corps tubulaire horizontal amovible (1) entourant totalement ledit empilage et monté sur un premier dispositif de roulement horizontal (13, 7) caractérisé en ce que ledit empilage repose sur ledit corps tubulaire par l'intermédiaire d'un second dispositif de roulement horizontal (6, 11) et en ce que ledit premier dispositif de roulement est disposé sur un socle fixe horizontal (8) de façon à découvrir entièrement l'empilage (4) lors de l'ouverture de l'enceinte.

2. Procédé de démontage d'un électrolyseur selon la revendication 1, caractérisé en ce qu'il consiste à enlever ledit corps tubulaire (1 ) par translation horizontale et à placer, au fur et à mesure dudit enlèvement, des cales de soutien (12) sous le corps (4) de la pile de cellules d'électrolyse laissé à nu par ledit enlèvement.

3. Procédé de démontage selon la revendication 2, caractérisé en ce qu'il consiste à positionner lesdites cales par relevage automatique de celles-ci au fur et à mesure de l'enlèvement dudit corps tubulaire (1).

## Claims

1. Electrolyser consisting of a stack (4) of elementary electrolysis cells, the said stack being surrounded by a chamber which is intended to be pressurised and which comprises a vertical fixed baseplate (2) to which the base of the stack is fixed, and a detachable horizontal tubular body (1) totally surrounding the said stack and mounted on a first horizontal rolling device (13, 7), characterised in that the said stack rests on the said tubular body via a second horizontal rolling device (6, 11), and in that the said first rolling device is arranged on a horizontal fixed baseplate (8) so as to uncover the stack (4) entirely when the chamber is opened.

2. Process for dismantling an electrolyser according to Claim 1, characterised in that it consists in removing the said tubular body (1) by a horizontal translational movement and, in the course of the said removal, in progressively placing support wedges (12) under the body (4) of the stack of electrolysis cells, which has been uncovered by the said removal.

3. Dismantling process according to Claim 2, characterised in that it consists in positioning the said wedges by progressive automatic raising of the latter in the course of the removal of the said tubular body (1).

## Patentansprüche

1. Elektrolyseapparat, der aus einem Stapel (4) elementarer Elektrolysezellen besteht, wobei der Stapel von einer Umhüllung emgeben ist, die dazu bestimmt ist, unter Druck gesetzt zu werden und einen feststehenden, vertikalen Sockel (2), an welchem das Fundament des Stapels befestigt ist, und einen lösbar befestigten, horizontalen, röhrenförmigen Körper (1) umfaßt, der den Stapel vollständig umgibt und auf einer ersten horizontalen Rollvorrichtung (13, 7) montiert ist, dadurch gekennzeichnet, daß der Stapel (4) auf dem röhrenförmigen Körper (1) unter Zwischen schaltung einer zweiten horizontalen Rollvorrichtung (6, 11) aufliegt und daß die erste Rollvorrichtung auf einem feststehenden horizontalen Sockel (8) so befestigt ist, daß sie den Stapel (4) beim Öffnen der Umhüllung vollständig freilegt.

2. Verfahren zur Demontage eines Elektrolyseapparates nach Anspruch 1, dadurch gekennzeichnet, daß der röhrenförmige Körper (1) durch horizontale Translation abgehoben wird und daß in Abhängigkeit vom Ausmaß des Abhebens Unterlegklötze (12) unter den Körper (4) des Stapels von Elektrolysezellen gelegt werden, der durch das Abheben bloßgelegt ist.

3. Verfahren zur Demontage nach Anspruch 2, dadurch gekennzeichnet, daß die Unterlegklötze durch automatisches Aufheben derselben in Abhängigkeit vom Ausmaß des Abhebens des röhrenförmigen Körpers (1) in Stellung gebracht werden.
